# FASCICULE DE BREVET EUROPEEN

(11) **EP 0 023 268 B1**
(45) Date de publication et mention de la délivrance du brevet: **16.11.1983**
(21) Numéro de dépôt: 80103542.9
(22) Date de dépôt: 24.06.1980
(51) Int. Cl.: B41J 3/02, B41J 3/12

(54) **Imprimante par points comportant une tête d'impression basculante**
Punktdrucker mit einem schwenkbaren Druckkopf
Dot printer comprising a tiltable print head

(30) Priorité: 30.07.1979 US 62257
(43) Date de publication de la demande: 04.02.1981
(73) Titulaire: International Business Machines Corporation, Armonk, N.Y. 10504 (US)
(72) Inventeur: Choberka, John Mark, Pompano Beach Florida 33060 (US); Rex, Donald Karl, Florida 33431 (US)
(74) Mandataire: Colas, Alain

## Description

### Domaine technique

La présente invention concerne une imprimante à tête d'impression par points à matrice de fils, et plus particulièrement une telle imprimante comportant une tête pouvant basculer.

### Etat de la technique antérieure

Les imprimantes par points à matrice de fils sont bien connues dans l'art antérieur. Elles comportent généralement une tête d'impression à matrice de fils montée dans un chariot qui permet son mouvement latéral. L'imprimante comporte en outre un dispositif de manipulation du papier permettant l'alimentation du papier, soit en feuilles, soit en bande continue, autour de la platine. La tête d'impression se déplace latéralement devant le papier, soit pas à pas, soit à vitesse constante. Elle comporte plusieurs fils minces, par exemple huit. Une extrémité de chaque fil est raccordée à un dispositif d'actionnement qui peut être excité pour entraîner le fil vers l'avant. Les autres extrémités des fils sont alignées verticalement au voisinage de la platine. Le ruban encreur est disposé entre les extrémités des fils et le papier si bien que lorsqu'un dispositif d'actionnement est excité, un fil est entraîné vers l'avant et frappe le ruban contre le papier sur lequel un point est imprimé. Par un mouvement latéral approprié de la tête d'impression et une excitation sélective des solénoïdes, des caractères peuvent être imprimés par les fils sur le papier d'une manière bien connue de l'homme de l'art. Une tête d'impression par points à matrice de fils est décrite par exemple dans le brevet FR-A 2 253 629 et des moyens la commandant pour imprimer des caractères alpha-numériques sont présentés dans le brevet FR-A 2 374 691. En outre, on peut trouver dans le brevet US-A 3 987 883, la description du montage de la tête d'impression dans l'imprimante.

L'un des problèmes rencontrés dans les imprimantes par points à matrice de fils de l'art antérieur, réside dans la qualité des caractères imprimés. En raison du fait que les fils de la matrice de la tête d'impression doivent être physiquement séparés les uns des autres pour éviter qu'ils ne s'usent ou se détériorent par frottement, les points qu'ils impriment sont également séparés. Bien que les points imprimés tendent quelque peu à se fondre les uns dans les autres, le caractère final n'a cependant pas la qualité des caractères obtenus par les imprimantes à caractères d'impression monobloc gravés. Ceci est particulièrement vrai dans le cas des caractères comportant des lignes non verticales et non horizontales tels que A ou X.

Pour améliorer la qualité des caractères imprimés, il est possible d'utiliser une imprimante par points à matrice de fils qui commande plusieurs passages de sa tête d'impression sur la même ligne afin d'imprimer des points entre ceux imprimés précédemment. On supprime de cette manière les espaces libres existant entre les points. On a décrit dans le « IBM Technical Disclosure Bulletin de Mai 1978, Vol. 20, No. 12 page 5097 et 5098, une imprimante de ce type dans laquelle les fils d'impression sont déplacés sur une distance égale à la moitié d'un espacement mesuré entre les centres des points précédemment imprimés de façon que lors d'un deuxième passage de la tête d'impression sur la même ligne, des points soient imprimés entre les points imprimés au cours du premier passage. En outre, la vitesse de l'imprimante est réduite de moitié, de telle sorte que la distance horizontale entre les points est réduite de moitié et que les points imprimés se chevauchent. On pourrait également obtenir les mêmes résultats en déplaçant la platine d'une distance égale à la moitié de l'espace mesuré entre les centres des points précédemment imprimés et en effectuant un passage de la tête d'impression avant puis après le déplacement de la platine. De plus, plutôt que de diminuer de moitié la vitesse de la tête d'impression, il serait possible de provoquer des passages supplémentaires de celle-ci pour imprimer des points dans les espaces laissés libres au cours des passages précédents de façon à provoquer le chevauchement effectif de points imprimés sur une ligne horizontale.

Dans l'imprimante décrite dans la revue « IBM Technical Disclosure Bulletin citée précédemment et qui comporte une tête d'impression basculante utilisée pour l'impression de points entre des points précédemment imprimés sur une ligne verticale, la tête d'impression est montée à rotation dans un berceau et un solénoïde est excité pour provoquer sa rotation. Un moyen d'arrêt est prévu pour limiter la rotation de la tête de façon à disposer les fils d'impression d'une manière appropriée pour que l'impression des points se fasse entre les points précédemment imprimés.

L'un des problèmes posés par les têtes d'impression basculantes est celui des tolérances. En raison d'un espacement centre à centre des fils d'impression d'approximativement 0,38 mm, il est nécessaire de déplacer l'extrémité de la tête d'impression de 0,19 mm avec une tolérance de plus ou moins 0,01 mm. Avec un déplacement aussi faible, les tolérances des éléments mécaniques, commandant ce déplacement, sont très étroites. En ce qui concerne les tolérances, le point de rotation et les moyens d'arrêt sont des zones critiques. L'axe de rotation doit rester fixe. Ainsi, il est peu pratique d'utiliser un montage pivotant classique dans lequel un axe de pivotement cylindrique est introduit dans un trou cylindrique étant donné que pour permettre la rotation de l'axe, il est nécessaire que le diamètre du trou soit supérieur à celui de l'axe de pivotement. Cette exigence provoque un mouvement axial trop important ne permettant pas un déplacement suffisamment précis des fils d'impression sur une distance suffisamment faible. La deuxième zone où les tolérances doivent être faibles ou nulles consiste dans les moyens d'arrêt. Les moyens d'arrêt doivent donc être une pièce usinée avec précision. En outre, le mouvement répété de la tête d'impression contre les moyens d'arrêt entraînera le remplacement périodique de ceux-ci en raison de son usure et de sa détérioration.

### Exposé de l'invention

La présente invention concerne une imprimante comprenant une tête d'impression par points, à matrice de fils, cette tête comportant plusieurs fils d'impression qui sont actionnés pour imprimer une série de premiers points sur un milieu d'enregistrement, tandis que la tête se déplace latéralement devant ledit milieu, et ladite tête pouvant être basculée pour imprimer une série de seconds points entre les premiers points imprimés. Les fils d'impression sont tels que le centre de l'extrémité de chaque fil est séparé du centre des fils adjacents par une distance donnée. L'imprimante comporte en outre un chariot pouvant se déplacer devant ledit milieu et portant la tête d'impression et des moyens de rotation pour faire pivoter la tête d'impression par rapport au chariot, et ce, autour d'un axe de rotation. Les moyens de rotation comportent deux arbres cylindriques de rotation s'étendant de part et d'autre de la tête d'impression et définissant l'axe de rotation, deux réceptacles d'arbres de rotation fixés au chariot, chaque réceptacle comportant un élément de réception dont une des extrémités définit un évidement concave de forme angulaire dans lequel est logé l'arbre de rotation qui lui est associé, des moyens flexibles respectivement associés auxdits réceptacles, chaque moyen flexible maintenant l'arbre de rotation dans l'évidement angulaire, des moyens pour faire pivoter la tête autour de l'axe de rotation et des moyens pour limiter le pivotement de la tête de telle sorte que les fils d'impression impriment la série de premiers points puis la série de seconds points.

D'autres objets, caractéristiques et avantages de la présente invention ressortiront mieux de l'exposé qui suit, fait en référence aux dessins annexés à ce texte, qui représentent un mode de réalisation préféré de celle-ci.

### Brève description des dessins

La Figure 1 est une vue en perspective d'une imprimante par points à matrice de fils utilisant la tête d'impression améliorée de la présente invention.
La Figure 2 représente les lettres H et A imprimées par une imprimante à matrice de fils de l'art antérieur.
La Figure 3 représente les lettres H et A imprimées par une imprimante à matrice de fils selon la présente invention, l'impression de ces lettres étant faite en deux étapes.
La Figure 4 est une vue en perspective de la tête d'impression de l'imprimante de la Figure 1.
La Figure 5 est une vue de dessus de la tête d'impression et de son berceau représenté à la Figure 4.
La Figure 6 est une vue de côté de la tête d'impression de la Figure 4, le porte-pivot étant représenté en coupe partielle.
La Figure 7 est une vue de coupe du dispositif de la Figure 6 pris selon la ligne 7-7.
Les Figures 8, 9 et 10 sont des vues de côté en coupe partielle de la tête d'impression montrant son montage dans son berceau et son démontage.
Les Figures 11 et 12 montrent en détail comment le moyen d'arrêt limite l'angle de rotation de la tête d'impression de la Figure 4, et
La Figure 13 est une représentation schématique du système électrique commandant l'imprimante de la Figure 1.

### Description d'un mode de réalisation de la présente invention

La Figure 1 est une vue en perspective d'une imprimante 10 comportant une tête d'impression 12 réalisée selon les enseignements de la présente invention. L'imprimante 10 comporte un porte-ruban 14 qui assure le passage du ruban encreur devant la tête d'impression 12. En outre, l'imprimante 10 comporte. une platine 16 disposée du côté du ruban opposé à la tête d'impression 12.

L'imprimante 10 comporte également un système d'alimentation de papier 18 comprenant deux éléments d'entraînement 20 qui alimentent le papier ou tout autre milieu d'enregistrement autour de la platine 16 et devant la tête d'impression 12 pour permettre l'impression des caractères sur le papier. Le milieu d'enregistrement peut consister en une bande de papier continu à bandes marginales perforées, entraînée dans le système d'alimentation 18 par les éléments 20, ou consister en feuilles de papier introduites derrière la platine 16 et entraînées par des galets presseurs lorsque la platine 16 est entraînée en rotation. Le mouvement du papier dans le système d'alimentation 18 est commandé par des moteurs pas à pas (non représentés) qui répondent à des signaux électriques.

L'impression des caractères sur le papier est provoquée par l'actionnement d'un ou de plusieurs fils de la tête d'impression 12 afin de provoquer leur mouvement vers l'avant et la frappe du ruban contre le papier qui est maintenu fermement par la platine 16. Puis le fil est déconditionné et revient dans sa position initiale, laissant un point imprimé sur le papier. La tête d'impression 12 se déplace de la marge gauche vers la droite et les fils sont actionnés de façon à provoquer l'impression de points adjacents qui forment des caractères sur le papier disposé autour de la platine 16. La tête d'impression 12 comprend huit fils minces disposés en une colonne verticale sur le côté de la tête 12 le plus proche de la platine 16. Une extrémité des sept fils supérieurs de la colonne verticale est utilisée pour imprimer les caractères tandis que le fil inférieur restant est utilisé pour le soulignement. Les extrémités opposées des fils sont connectées à huit dispositifs d'actionnement individuels montés en cercle. Les dispositifs d'actionnement de la tête d'impression 12 sont protégés par un capot 22. La tête d'impression 12 est décrite en détail dans les brevets FR-A 2 253 629 et US-A 3 987 883 cités précédemment.

La tête d'impression 12 est entraînée de gauche à droite et de droite à gauche le long de la platine 16 sur deux rails 26 et 28 par un moteur pas à pas (non représenté) raccordé à un ensem- bie à poulies et courroies 24.

Dans les imprimantes de l'art antérieur, une seule ligne de caractères est imprimée lorsque la tête d'impression 12 se déplace de la gauche, comme on le voit dans la Figure 1, vers la droite. Puis, la platine 16 est entraînée en rotation pour avancer le papier d'un interligne et la tête d'impression 12 est ramenée vers la gauche dans sa position de la Figure 1. Pendant son mouvement de droite à gauche, une deuxième ligne de caractères est imprimée sur le papier, et les caractères sont tels que représentés à la Figure 2. Étant donné que les fils doivent être physiquement séparés les uns des autres pour éviter leur usure et leur détérioration, les points imprimés sont également séparés les uns des autres. L'espacement horizontal des points, par exemple dans les parties horizontales des lettres H et A de la Figure 2, est déterminé par la vitesse de la tête d'impression 12 lorsqu'elle parcourt latéralement la platine 16 et par la cadence d'excitation des dispositifs d'actionnement des fils d'impression. On notera que la distance entre les points devient particulièrement importante dans le cas des lignes inclinées, comme dans la partie supérieure de la lettre A de la Figure 2. Dans le « IBM Technical Disclosure Bulletin de Mai 1978, Vol. 20, No. 12, pages 5097 et 5098, on décrit des moyens qui commandent l'impression des caractères au cours d'un passage de la tête d'impression 12 de gauche à droite sur la platine 16. Cependant, la vitesse de la tête d'impression 12 est réduite de 50 % et, au cours du passage de droite à gauche, la tête d'impression 12 est basculée de façon que la deuxième impression se fasse entre les points verticaux. Les caractères imprimés sont du type de ceux représentés sur la Figure 3. La présente invention permet d'obtenir des caractères ayant une forme plus continue et plus régulière que celle des caractères imprimés par les machines de l'art antérieur de ce type (Figure 3). La forme des caractères de la Figure 3 se rapproche plus de celle des caractères imprimés par les machines à écrire du type à caractères d'impression monobloc gravés.

On notera qu'en réduisant la vitesse de la tête d'impression sur la platine de 50 % environ, on provoque l'impression des points horizontaux entre les points horizontaux imprimés par les machines de l'art antérieur.

Les Figures 4, 5 et 6 représentent un ensemble tête d'impression 12 qui comprend la tête d'impression elle-même 30 semblable à celle présentée dans le brevet FR-A 2 253 629 cité précédemment et qui bascule dans un berceau 32. Les Figures 4, 5 et 6 sont respectivement des vues en perspective, de dessus et de côté de la tête d'impression 30 et de son berceau 32.

La tête d'impression 30 comprend huit dispositifs d'actionnement 36 qui peuvent être du type décrit dans le brevet FR-A 2 253 629 cité précédemment. Les dispositifs d'actionnement 36 commandent chacun un fil d'impression particulier 38 et sont agencés en cercle à l'arrière de la tête d'impression 30. les fils 38 sont guidés en alignement vertical dans le boîtier 40 de la tête d'impression 30 et débouchent selon une ligne verticale à l'avant 42 de la tête 30. Chacun d'eux doit être physiquement séparé en tous points des fils voisins pour éviter leur usure et leur détérioration qui pourraient être provoquées par leur frottement. Le panneau à circuits imprimés 44 est placé entre les dispositifs d'actionnement 36 et le boîtier40 de la tête d'impression 30. et les fils imprimés de ce tableau connectent chacun des dispositifs d'actionnement36 au connecteur46.

La tête d'impression 30 est montée dans le support de tête ou berceau 32 par l'intermédiaire de deux éléments de support 48 et 50 et ce montage sera décrit plus en détail ultérieurement. Le support de tête ou berceau 32 comprend un réservoir d'huile 52 dont le haut est prolongé par une oreille 54. Le berceau 32 comprend également deux axes de pivotement 56 et 58 fixés dans ses côtés. En outre, un doigt 60 présentant une partie à section cylindrique 62 et une partie à section « en losange 64, dont les pointes aux extrémités de la diagonale longue sont tronquées, sont fixés dans le berceau 32 par une vis de blocage 66. La partie à section en forme de losange 64 du doigt 60 comporte un axe vertical parallèle aux fils alignés 38 de la tête, qui est plus long que son axe horizontal.

Les Figures 7, 8, 9 et 10 montrent comment la tête d'impression 30 est montée dans le berceau 32 par l'intermédiaire des éléments de support 48 et 50 que l'on va maintenant décrire. Le berceau 32 comporte quatre jambes, dont trois, les jambes 68, 70 et 72 sont représentées sur les figures. Les jambes 68 et 70 sont des jambes latérales situées du côté gauche lorsque l'on fait face au sens d'actionnement des fils et la jambe 72 ainsi que celle qui n'est pas représentée et qui est similaire à la jambe 70, sont les deux jambes latérales droites du berceau 32. Les jambes 68 et 72 constituent les deux jambes avant tandis que la jambe 70 et la jambe non représentée, constituent les deux jambes arrière. Chacune des jambes 68, 70 et 72 comporte un passage 74. Les deux éléments de support 48 et 50 sont introduits dans les passages 74 des jambes latérales comme représenté dans les Figures 8, 9 et 10 sur lesquelles on voit que l'élément de support 50 est introduit dans les passages 74 des jambes 68 et 70. Les éléments de support 48 et 50 sont identiques à une exception près. En général, chacun des éléments de support est de section cylindrique à l'exception de l'élément de support 50 dont la partie 76 traversant le passage 74 de la jambe 68 présente une section en forme de losange, son axe vertical long étant parallèle à la ligne des fils 38. La partie 76 à section en losange a pour but de réduire au minimum les problèmes d'alignement lors de la fabrication du berceau 32. Grâce à l'axe horizontal plus court de la partie à section en losange 76, les éléments du support 48 et 50 peuvent être disposés dans les passages ménagés dans les jambes avants 68 et 72 avec un jeu relativement important par rapport à ce qu'il serait dans le cas d'une partie 76 qui serait cylindrique. Le jeu latéral de la tête d'impression 12 n'est pas aussi critique que le jeu vertical étant donné que la tête 12 ne tourne que sur un angle très faible correspondant à la moitié de la distance centre à centre séparant les points imprimés adjacents.

Chacun des éléments de support 48 et 50 présente une extrémité avant conique 78 se logeant dans un évidement conique correspondant d'un élément 80. L'élément 80 est rendu solidaire du boîtier 40 par un bras 82. La partie des éléments de support 48 et 50 comprise entre les passages 74 des jambes latérales telles que les jambes 68 et 70 des Figures 8 à 10, comprend une butée 84 et un ressort 86 qui est disposé entre les jambes arrière, telle que la jambe 70, et la butée 84. La butée 84 est placée sur les éléments de support 48 et 50 de façon que, lorsque la tête d'impression 30 est montée dans le berceau 32, elle soit appliquée contre les jambes avant 68 et 72 par le ressort 86. L'extrémité arrière des éléments de support 48 et 50 présente une section cylindrique 88 de diamètre réduit par rapport à celui de la partie principale, et solidaire de cette dernière. L'extrémité arrière des éléments de support 48 et 50 est introduite dans un logement ménagé dans le bloc récepteur arrière 90 raccordé au tableau de circuits 44 qui est lui-même raccordé au boîtier 40. Un isolant 92 est prévu au fond du logement du bloc récepteur 90 pour isoler le panneau à circuits imprimés 44 par rapport aux éléments de support 48 et 50. Ceux-ci sont introduits dans le bloc récepteur 90 en pressant le ressort 94. La longueur des éléments de support48 et 50 est inférieure à la distance séparant d'une part le fond du logement conique de l'élément 80 et, d'autre part, la partie arrière du bloc 90, si bien que le ressort 94, lorsqu'il est disposé entre l'isolant 92 et l'extrémité arrière 96 de la partie principale des éléments 48 et 50, exerce une force contre le boîtier 40, ce qui maintient l'extrémité conique 78 dans le logement conique 80.

Chacun des éléments de support 48 et 50 comporte en outre un trou 98 usiné en son centre de telle façon que ledit trou soit disposé dans le passage 74 des jambes arrière du berceau 32, par exemple dans la jambe 70, lorsque les éléments de support 48 et 50 butent et s'appuient sur le logement conique 80 et que le ressort 86 est allongé au maximum. Le trou 98 peut être exposé en déplaçant la tête d'impression 30 et les éléments de support 48 et 50 vers l'arrière par rapport au berceau 32, ce qui comprime le ressort 86. Cette opération peut être effectuée rapidement en utilisant la poignée 97.

On décrira maintenant le retrait ou enlèvement de la tête d'impression 30 du berceau 32. Cette opération est facilitée par le fait que le ressort 86 pousse les éléments de support 48 et 50 vers l'avant 42 tandis que le ressort 94 pousse le boîtier 40 vers l'arrière, ce qui maintient les logements coniques 80 contre les extrémités coniques 78 des éléments de support 48 et 50 comme on le voit dans la Figure 8. Pour retirer la tête d'impression 30 du berceau 32, la première étape consiste à repousser la tête d'impression 30 et les éléments de support 48 et 50 tout en maintenant le berceau 32 dans la position de la Figure 9, ce qui comprime le ressort 86 et expose _ le trou 98. Puis une goupille 100 est introduite dans le trou 98. Le boîtier 40 et les éléments de support 48 et 50 sont alors entraînés vers l'avant par la force exercée par le ressort 86 et amenés dans une position telle, que la goupille 100 porte contre les jambes arrière 70 du berceau 32. Puis, comme on le voit dans la Figure 10, le boîtier 40 est poussé vers l'avant tandis que les éléments de support 48 et 50 sont maintenus en position fixe par la goupille 100 qui porte contre les jambes arrière 70 ; ce mouvement vers l'avant est suffisamment important pour provoquer le retrait de l'extrémité conique 78 des éléments de support des logements coniques 80. Cette position est représentée en traits pleins dans la Figure 10. Pendant ce mouvement, le ressort 94 est comprimé et l'extrémité arrière 88 des éléments de support 48 et 50 se déplace vers l'isolant 92 situé dans le bloc récepteur arrière 90. Puis, le boîtier complet est déplacé vers le bas, comme indiqué par la flèche 102, afin que le logement conique 80 se trouve dnas la position 80A. ₎ Ensuite, le ressort 94 revient dans son état normal, entraînant ainsi le boîtier dans le sens indiqué par la flèche 104, ce qui provoque le passage du logement conique 80 dans la position 80B. A cet instant, les éléments de support 48 et 50 ont été dégagés du bloc récepteur arrière 90 qui se trouve maintenant dans la position 90B et la tête d'impression 32 peut être retirée en soulevant le côté arrière du boîtier 40 et en le dégageant du berceau 32 tout en retirant le côté avant 82 de sous les éléments de support 48 et 50.

La Figure 4 représente le chariot 34. La tête d'impression 30 et le berceau 32 assemblés par les éléments de support 48 et 50 comme décrit précédemment, sont montés à pivot dans le chariot 34. Le côté avant du chariot 34 comporte un coulisseau 106 monté sur le rail ou arbre 28. Le coulisseau 106 comprend le palier 108 et un support 110 pour un deuxième palier (non représenté) disposé sous le chariot 34. Un troisième palier similaire au palier 108 est aussi prévu sur le côté du coulisseau 106 caché par l'arbre 28. L'autre côté du chariot 34 comporte également les mêmes paliers. Le chariot 34 comporte aussi un deuxième coulisseau 112 monté sur l'arbre 26 d'une manière bien connue.

Le côté droit du chariot 34 comporte le mécanisme d'entraînement du ruban 114 qui comprend un moyeu 116 à introduire dans le porte-ruban 14. Le ruban (non représenté) est entraîné à partir du porte-ruban 14, autour du côté avant 42 de la tête d'impression 30 et ramené à l'arrière du magasin 14 d'une manière bien connue dans l'art antérieur.

Le chariot 34 comporte un élément de réception d'axes de pivotement 118 des deux côtés de la tête d'impression 30. Afin de simplifier la figure, on n'a représenté qu'un seul de ces deux éléments de réception 118, étant entendu qu'un élément similaire est prévu de l'autre côté de la tête d'impression 30.

La Figure 6 montre le montage à rotation du berceau 32 sur le chariot 34. Comme indiqué précédemment, il s'agit d'un montage pivotant, c'est-à-dire que le berceau 32 pivote autour des axes 56 et 58. L'ensemble de réception d'axes de pivotement 118 du chariot 34 est traversé par deux passages 152 et 154. Le récepteur d'axes de pivotement 156 est introduit dans le passage 152 et comporte une tête 158 de grande dimension et dont la base comporte une découpe 160. La configuration de la découpe 160 est telle qu'elle peut recevoir la tête de la vis 162 qui est introduite dans le passage 154. L'autre côté du récepteur d'axes de pivotement 156 comporte une rainure en V 164. La rainure en V 164 et la découpe 160 de la tête 158 sont alignées de façon que, lorsque la tête de la vis 162 est logée dans la découpe la rainure en V 164 se trouve dans une position lui permettant de recevoir l'axe de pivotement 58 du berceau 32.

Le porte-pivot 166 est fixé à l'élément de réception 118 par la vis 162 et présente une rainure en U horizontale 168 orientée perpendiculairement à la vue de la Figure 6. Le diamètre de la partie circulaire de la rainure en U 168 est légèrement supérieur au diamètre de l'axe de pivotement 58 de façon que ce dernier puisse être logé dans ladite rainure en U. Un alésage 170 est prévu pour recevoir le ressort 172 et il est aligné avec le récepteur d'axes de pivotement 156 lorsque le porte-pivot 166 est fixé par la vis 162. Le ressort 172 est comprimé lorsque le porte-pivot 166 est fixé par la vis 162 si bien qu'il applique une force contre l'axe de pivotement 58 et la maintient dans la rainure en V 164.

Bien qu'on ne l'ait pas représenté, il est évident qu'une structure Identique comprenant l'élément de réception d'axes de pivotement 118, le récepteur de pivotement 156, la vis 162 et le porte-pivot 166, est prévu sur le côté opposé du chariot 34 pour recevoir l'axe de pivotement 56 à la place de l'axe 58. Monté de cette manière, le berceau 32 peut pivoter autour des axes 56 et 58. L'avantage présenté par l'utilisation de la structure de cette invention par rapport à une structure plus classique qui comporte un passage cylindrique pour recevoir les axes de pivotement 56 et 58, réside tout d'abord dans le fait qu'une friction moindre est rencontrée lorsque les axes 56 et 58 tournent dans une rainure en V plutôt que dans un passage cylindrique et, encore plus important, l'importance des problèmes d'alignement est réduit par le fait qu'il n'y a que deux zones de jonction entre la partie de la rainure en V 164 et les axes de pivotement 56 et 58.

Le chariot 34 comprend également un dispositif de commande de distance 120 disposé sur son côté gauche comme on le voit sur la Figure 4. La plaque 122 est fixée au dispositif de commande 120 et constitue un prolongement de celui-ci. La hauteur du dispositif de commande 120 et de la plaque 122 est choisie de façon que le haut de la plaque 122 soit disposée sous l'oreille 54 du berceau 32. Un solénoïde 124 est fixé sous la plaque 122 par les vis 130 et 132 et le piston 126 du solénoïde 124 traverse un passage 128 ménagé dans la plaque 122. Une vis de blocage 134 est fixée dans l'oreille 54 en alignement avec le point où le piston 126 entre en contact avec la plaque 154. La vis de blocage 134 est ajustée de façon à être en contact léger avec le piston 126 lorsque le solénoïde 124 n'est pas excité.

La plaque 122 est fixée au dispositif 120 par la vis 136. En outre, la plaque 122 comporte un trou vertical 138 et le dispositif 120 un trou horizontal 140 aligné pour recevoir le doigt 60 du berceau 32. Le trou 140 reçoit une douille 142 fixée par une vis de blocage 144 disposée dans le trou vertical 138. La longueur de la douille 142 et celle de la partie à section en losange 64 du doigt 60, sont approximativement égales si bien que la partie 64 du doigt 60 est mobile dans la douille 142. Le diamètre intérieur de la douille 142 est légèrement supérieur au diamètre le plus long de la partie 64 du doigt 60. Le doigt 60 comporte également une partie plate 146 alignée avec un alésage 148 ménagé dans le dispositif 120 (voir Figure 7). Le ressort 150 est logé dans l'alésage 148 et maintenu comprimé contre la partie plate 146 par la plaque 122. De cette manière le doigt est maintenu en position basse normale comme on le voit dans la Figure 7.

L'angle de rotation du berceau 32 sur le chariot 34 est commandé par le mouvement de la partie à section en losange 64 du doigt 60 dans la douille 142 et ceci est montré dans les Figures 7, 11 et 12. Lorsque le solénoïde 124 n'est pas excité, le ressort 150 applique une force contre la partie plate 146 du doigt 60 provoquant l'application de la partie inférieure de la partie 64 du doigt 60 contre la partie inférieure intérieure de la douille 142 comme le montrent les Figures 7 et 11. Lorsque le solénoïde 124 est excité, la force appliquée contre l'oreille 54 est supérieure à celle appliquée par le ressort 150 contre le doigt 60. L'oreille 54 se déplace donc vers le haut et entraîne avec elle tout le berceau 32, y compris le doigt 60. Ce mouvement est brusquement stoppé lorsque la partie supérieure de la partie 64 du doigt 60 entre en contact avec la partie supérieure intérieure de la douille 142 comme on le voit à la Figure 12. La différence entre le diamètre intérieur de la douille 142 et l'axe long de la partie 64 du doigt 60, peut être choisie pour commander le mouvement des fils d'impression 38 sur une distance correspondant à la moitié de la distance centre à centre séparant les fils ou, autrement dit, à la moitié de la distance centre à centre séparant les points imprimés. Cette différence entre le diamètre intérieur de la douille 142 et l'axe vertical long de la section en losange 64 du doigt 60 peut être facilement déterminée en rendant le rapport, existant entre la distance séparant l'axe de rotation des axes 56 et 58, du côté avant 42 et la distance séparant cet axe de rotation du doigt 60, égale au rapport existant entre d'une part le mouvement désiré des fils 38 et d'autre part la différence entre le diamètre intérieur de la douille 142 et l'axe vertical long de la section en losange 64 du doigt 60.

La Figure 13 représente schématiquement le circuit de commande de l'imprimante 10 qui peut être utilisé avec un processeur 174 délivrant des signaux pour commander la logique 176 afin de provoquer l'impression d'une ligne de caractères. La logique de commande 176 emmagasine les caractères à imprimer et délivre les signaux de commande du solénoïde de basculement 124 pour commander le mouvement latéral de la tête d'impression 12, l'entraînement du papier par le système d'alimentation du papier 18 et le déclenchement des huit dispositifs d'actionnement des fils d'impression 36. Ce système de commande, à l'exception de la commande du solénoïde de basculement 124, est décrit en détail dans le brevet FR-A 2 374 691. La commande du solénoïde de basculement requiert le conditionnement d'une bascule à la fin ou à la droite du mouvement de gauche à droite de la tête d'impression et le maintien de ce conditionnement pendant tout le mouvement de droite à gauche de ladite tête d'impression. La sortie de la bascule peut être couplée, par des circuits d'excitation appropriés, au solénoïde de commande 124.

Bien que l'on ait décrit dans ce qui précède et représenté sur les dessins les caractéristiques essentielles de l'invention appliquées à un mode de réalisation préféré de celle-ci, il est évident que l'homme de l'art peut y apporter toutes modifications de forme ou de détail qu'il juge utiles, dans le cadre des revendications.

## Revendications

1. Imprimante du genre comportant une tête d'impression par points (30, 32), à matrice de fils (38), cette tête comportant plusieurs fils d'impression qui sont actionnés pour imprimer une série de premiers points sur un milieu d'enregistrement, tandis que la tête se déplace latéralement devant ledit milieu, et ladite tête pouvant être basculée pour imprimer une série de seconds points entre les premiers points imprimés, l'imprimante comprenant :
une tête d'impression (30, 32) comportant plusieurs fils d'impression (38), le centre de l'extrémité de chaque fil étant séparé du centre des fils adjacents par une distance donnée,
un chariot (34) pouvant se déplacer devant ledit milieu et portant la tête d'impression, et
des moyens de rotation pour faire pivoter la tête d'impression par rapport au chariot, et ce, autour d'un axe de rotation défini par
deux arbres cylindriques de rotation (56, 58) s'étendant de part et d'autre de la tête d'impression
ladite imprimante étant caractérisée en ce que les moyens de rotation comportent :
deux éléments de réception d'arbres de rotation (118) fixés au chariot, chaque élément de réception comportant un récepteur d'axes de pivotement (156) dont une des extrémités définit un évidement concave de forme angulaire (164) dans lequel est logé l'arbre de rotation (56) ou (58) qui lui est associé,
des moyens flexibles (172) respectivement associés auxdits éléments de réception, chaque moyen flexible maintenant l'arbre de rotation dans l'évidement angulaire (164), ces moyens flexibles comportant un boîtier et un élément à ressort, chaque boîtier comprenant un premier passage (168) dans lequel est logé l'arbre de rotation (56) ou (58) qui lui est associé et un second passage (170) traversé par le premier passage et l'arbre de rotation (56 ou 58), le second passage contenant, de part et d'autre de l'arbre, l'élément à ressort (172) comprimé et ledit récepteur d'axes (156) de sorte que l'élément à ressort maintient ledit arbre dans l'évidement concave (164) du récepteur d'axes (156), et
des moyens (124) pour faire pivoter la tête autour de l'axe de rotation et des moyens (64, 142) pour limiter le pivotement de la tête de telle sorte que les fils d'impression impriment la série de premiers points puis la série de seconds points.

2. Imprimante selon la revendication 1, caractérisée en ce que la série de premiers points est imprimée lorsque la tête se déplace le long du milieu d'enregistrement dans un premier sens et la série de seconds points est imprimée lorsque la tête se déplace dans le sens opposé.

3. Imprimante selon l'une des revendications 1 ou 2, caractérisée en ce que le second passage (170) est de forme circulaire et que le premier passage (168) comporte une rainure en forme de U située entre l'élément à ressort (172) comprimé et ledit arbre, le diamètre de la partie circulaire de la rainure étant légèrement supérieur à celui de l'arbre (56, 58).

4. Imprimante selon la revendication 3, caractérisée en ce que ledit élément de réception (118) et ledit boîtier sont fixés au chariot par un élément de fixation commun (162).

5. Imprimante selon la revendication 4, caractérisée en ce que ledit élément de réception (118) est constitué par un doigt dont une des extrémités comporte ledit évidement concave (164) et dont l'autre extrémité comporte une tête ayant une encoche et en ce que l'élément de fixation commun est une vis (162) qui fixe ledit boîtier au chariot, une partie de la tête de la vis recouvrant ladite encoche pour fixer l'élément de réception au chariot.

6. Imprimante selon la revendication 5, caractérisée en ce que la forme de l'encoche est telle qu'elle permet la réception de ladite partie de la tête de vis, et en ce que la position de l'encoche dans la tête du doigt et la position angulaire de l'évidement concave (164) sont alignés de telle sorte que l'évidemment concave est positionné pour recevoir l'arbre de rotation (56) ou (58) lorsque ladite vis vient s'adapter et recouvrir l'encoche pour la fixer au chariot.

7. Imprimante selon l'une quelconque des revendications précédentes, caractérisée en ce que les moyens (124) pour faire pivoter la tête autour de l'axe de rotation comportent d'une part un solénoîde fixé au chariot et qui, lorsqu'il est excité, entraîne la tête dans un sens et un élément à ressort qui entraîne la tête dans le sens opposé lorsque le solénoïde n'est plus excité.

## Claims

1. Printer of the type providing a wire-matrix (38) dot print head (30, 32), said print head providing several print wires actuated to print a series of first dots on a recording medium while the head moves laterally in front of said medium, said head being tilted to print a series of second dots between the first dots printed, said printer comprising :
a print head (30, 32) providing several print wires (38) the center of each wire end being separated from the center of the adjacent wires by a given distance,
a carrier (34) moving in front of said medium and carrying said print head (1), and
rotation means for pivoting the point head with respect to the carrier around a rotation axis which is defined by two cylindrical rotation shafts (56, 58) extending from either side of the print head, said printer being characterized in that said rotation means include :
two rotation shafts receiving means (118) affixed to the carrier, each receiving means having a receiving element (156) for the rotation axis one end of which has an angular recess (164) to house its associated rotation shaft (56 or 58),
flexible means (172) which are respectively associated with said receiving means, whereby each flexible means maintains the respective rotation shaft in the angular recess (164), said flexible means including a case and a spring device, each case providing a first passage (168) to house its associated rotation shaft (56 or 58) and a second passage (170) which has a common space with said first passage and said rotation shaft (56 or 58), said second passage including, on either side of said shaft, said compressed spring device (172) and said receiving element for the rotation axis (156) in such a way that said spring device maintains said rotation shaft in the angular recess (164) of the receiving element for the axis (156), and
means (124) for causing the print head to be pivoted around the rotation axis and means (65, 142) for limiting pivoting of the head in such a way that the print wires print the series of first dots and then the series of second dots.

2. Printer as claimed in claim 1, characterized in that the series of first dots is printed when the head moves along the recording medium in a first direction and the series of second dots is printed when the head moves in the opposite direction.

3. Printer as claimed in any one of claim 1 or 2, characterized in that the second passage (170) has a circular shape and the first passage (168) provides a U-shaped slot between the compressed spring device (172) and said rotation shaft, the diameter of the circular portion of the slot being slightly larger than the diameter of the rotation shaft (56 or 58).

4. Printer as claimed in claim 3, characterized in that said receiving means (118) and said case are affixed to said carrier by a common fastening element (162).

5. Printer as claimed in claim 4, characterized in that said receiving means (118) is a finger one end of which include said recess (164) and its other end provides a head with an indent, and that said common fastening element is a screw (162) which fastens said case with said carrier, a part of the screw head overlapping said indent so as to attach the receiving means to the carrier.

6. Printer as claimed in claim 5, characterized in that the indent is shaped so as to receive said part of the screw head, and that the position of said indent in said screw head and the angular position of the recess (164) are aligned in such a way that said recess is positioned to house said rotation shaft (56 or 58) when said screw fits over said indent so as to affix it to said carrier.

7. Printer as claimed in any one of preceding claims, characterized in that the means (124) for causing the head to be pivoted around the rotation axis include firstly a solenoid affixed to said carrier which, when it is energized, drives the head in one direction and secondly a spring device which drives the head in the opposite direction when the solenoid is no longer energized.

## Patentansprüche

1. Druckvorrichtung mit einem Punktdruckkopf (30, 32), der eine Drahtpunktmatrix (38) aufweist,
wobei der Punktdruckkopf mehrere Punktdrähte zum Drucken einer Serie von ersten Punkten auf einem Aufzeichnungsmedium enthält, wenn sich der Punktdruckkopf gegenüber dem Aufzeichnungsmedium lateral bewegt,
und wobei der Punktdruckkopf derart verschwenkt werden kann, daß eine Serie von zweiten Punkten zwischen den genannten ersten Punkten gedruckt wird,
wobei die Mittelachse der Enden jedes Druckdrahtes des mehrere Druckdrähte (38) umfassenden Punktdruckkopfes (30, 32) von der Mittelachse des benachbarten Druckdrahtes entsprechend beabstandet ist,
und der Punktdruckkopf auf einem sich gegenüber dem Aufzeichnungsmedium bewegenden Wagen (34) angeordnet ist,
und die Drehmittel zum Verschwenken des Punktdruckkopfes um eine Drehachse gegenüber dem Wagen durch zwei zylindrische Verschwenkungsarme definiert sind, die sich beiderseits des Punktdruckkopfes erstrecken, dadurch gekennzeichnet,
daß die Drehmittel zwei an dem Wagen befestigte Aufnahmemittel (118) für die Verschwenkungsarme aufweisen, wobei jedes Aufnahmemittel ein Aufnahmeglied (156) für die Drehachsen enthält, dessen eines Ende eine winkelförmige Aushöhlung (164) aufweist, in der der Verschwenkungsarm (56 oder 58) aufgenommen ist,
daß mit den Aufnahmemitteln federnde Mittel (172) zusammenwirken, wobei jedes Aufnahmemittel den Verschwenkungsarm in der winkelförmigen Aushöhlung (164) hält,
daß die als Federelement ausgebildeten federnden Mittel in einem Gehäuse angeordnet sind und daß jedes Gehäuse eine Aufnahmeführung (168) für den entsprechenden Verschwenkungsarm (56 oder 58) und eine Aussparung (170) aufweist, die einen Raum für die Aufnahmeführung und den Verschwenkungsarm (56 oder 58) aufweist,
wobei das vorgespannte Federelement (172) und das Aufnahmeglied (156) für die Drehachse beidseits des Verschwenkungsarmes in der Aussparung (170) so angeordnet sind, daß das Federelement den Verschwenkungsarm in der winkelförmigen Aushöhlung (164) des Aufnahmegliedes (156) für die Drehachse hält, und
daß Mittel (124) vorgesehen sind zur Verschwenkung des Punktdruckkopfes um die Drehachse, sowie Mittel (64, 142) zur Begrenzung der Verschwenkungsbewegung des Punktdruckkopfes, so daß die Punktdrähte zunächst die Serie der ersten Punkte und dann die Serie der zweiten Punkte drucken.

2. Druckvorrichtung nach Anspruch 1, dadurch gekennzeichnet, daß die Serie der ersten Punkte gedruckt wird, wenn sich der Punktdruckkopf entlang des Aufzeichnungsmediums in eine erste Richtung bewegt, und daß die Serie der zweiten Punkte gedruckt wird, wenn sich der Punktdruckkopf in die zur ersten entgegengesetzte Richtung bewegt.

3. Druckvorrichtung nach einem der Ansprüche 1 oder 2, dadurch gekennzeichnet, daß die Aussparung (170) zylindrisch ist, und die Aufnahmeführung (168) eine U-förmige zwischen dem vorgespannten Federelement (172) und dem Verschwenkungsarm angeordnete Nut aufweist, wobei der Durchmesser des zylindrischen Teiles der Nut etwas grösser als der Durchmesser des Verschwenkungsarms (56 oder 58) ist.

4. Druckvorrichtung nach Anspruch 3, dadurch gekennzeichnet, daß das Aufnahmemittel (118) und das Gehäuse mittels des gleichen Befestigungselements (162) mit dem Wagen verbunden sind.

5. Druckvorrichtung nach Anspruch4, dadurch gekennzeichnet, daß das Aufnahmemittel (118) ein Finger (Stift) ist, dessen eines Ende auf einer Seite die Aushöhlung (164) und auf der anderen Seite einen Kopf mit einem Einschnitt aufweist, und daß das Befestigungselement eine Schraube (162) ist, die das Gehäuse an dem Wagen befestigt, wobei ein Teil des Schraubenkopfes den Einschnitt derart überlappt, daß er das Aufnahmemittel an dem Wagen befestigt.

6. Druckvorrichtung nach Anspruch 5, dadurch gekennzeichnet, daß der Einschnitt zur Aufnahme des Teiles des Schraubenkopfes derart gestaltet ist, daß bei Ausrichtung dieses Einschnittes zur winkeligen Aushöhlung (164) in der zueinander vorgeschriebenen Lage die Aushöhlung den Verschwenkungsarm (56 oder 58) aufnimmt, wenn die Schraube den Einschnitt paßgerecht überlappt, um die Schraube an dem Wagen zu befestigen.

7. Druckvorrichtung nach einem der vorhergehenden Ansprüche, dadurch gekennzeichnet, daß die Mittel (124) zur Verschwenkung des Kopfes um die Drehachse erstens ein an dem Wagen befestigtes Solenoid, das bei Erregung den Kopf in eine Richtung antreibt, und zweitens ein Federelement aufweist, das den Kopf in der entgegengesetzten Richtung antreibt, wenn das Solenoid nicht mehr erregt ist.
